# EUROPÄISCHE PATENTSCHRIFT

(11) **EP 1 377 741 B1**
(45) Veröffentlichungstag und Bekanntmachung des Hinweises auf die Patenterteilung: **10.01.2007**
(21) Anmeldenummer: 02735018.0
(22) Anmeldetag: 27.03.2002
(51) Int. Cl.: F02M 25/08

(54) **BEHEIZBARE TANKLECKDIAGNOSEEINHEIT INSBESONDERE FÜR KRAFTFAHRZEUGE**
HEATABLE TANK LEAKAGE DIAGNOSIS UNIT, PARTICULARLY FOR MOTOR VEHICLES
UNITE DE DETECTION DE FUITE DE RESERVOIR CHAUFFANTE, NOTAMMENT POUR AUTOMOBILES

(30) Priorität: 04.04.2001 DE 10116693
(43) Veröffentlichungstag der Anmeldung: 07.01.2004
(73) Patentinhaber: ROBERT BOSCH GMBH, 70442 Stuttgart (DE)
(72) Erfinder: SCHULZ, Wolfgang, 74321 Bietigheim-Bissingen (DE); MAIER, Martin, 71696 Moeglingen (DE); ZIMMERMANN, Manfred, 74906 Bad Rappenau (DE)
(86) Internationale Anmeldenummer: PCT/DE2002/001108
(87) Internationale Veröffentlichungsnummer: WO 2002/081898

(56) Entgegenhaltungen:
- DE-A- 19 636 431
- DE-C- 10 006 186
- GB-A- 2 339 291
- US-A- 2 647 215
- US-A- 3 445 743
- US-A- 5 088 466
- US-A- 5 974 861

## Beschreibung

Die Erfindung betrifft ein Verfahren und eine Vorrichtung zur Prüfung der Funktionsfähigkeit eines Behältnisses, insbesondere einer Tankentlüftungsanlage eines Kraftfahrzeuges, gemäß den Oberbegriffen der jeweiligen unabhängigen Ansprüche.

In den unterschiedlichsten Bereichen der Technik haben Behältnisse regelmäßig auf ihre Dichtheit überprüft zu werden. So werden in der chemischen Verfahrenstechnik beispielsweise Flüssigkeits- oder Gasbehälter oder in der Kraftfahrzeugtechnik Tankanlagen entsprechend geprüft.

Im Kraftfahrzeugbau werden z.B. in den USA zukünftig verschärfte gesetzliche Bestimmungen für den Betrieb von Brennkraftmaschinen gelten. Danach wird es erforderlich sein, dass Kraftfahrzeuge, bei denen flüchtige Brennstoffe wie Benzin eingesetzt werden, eine Kontrolleinrichtung aufweisen, die in der Lage ist, eine etwa bestehende Leckage der Größe von 0,5 mm im Tank bzw. in der gesamten Brennstofftankanlage mit Bordmitteln aufspüren zu können.

Ein solches Verfahren zur Dichtheitsprüfung einer Tankentlüftungsanlage eines Kraftfahrzeuges ist beispielsweise aus der DE 196 36 431.0 bekannt. Hierbei wird die Tankentlüftungsanlage mit einem Überdruck beaufschlagt und durch anschließendes Auswerten des Druckverlaufs ggf. auf das Vorhandensein eines Lecks geschlossen.

Des Weiteren ist aus der DE 196 36 431.0 A1 bekannt, im Bereich zwischen einer elektrisch betriebenen Flügelzellenpumpe und einem Referenzleck der Querschnittsgröße 0,5 mm einen Staudruck auszubilden, der die Pumpendrehzahl erniedrigt und gleichzeitig die elektrische Stromaufnahme der Flügelzellenpumpe erhöht. Der Wert des sich dabei einstellenden stationären elektrischen Stroms wird erfasst und zwischengespeichert und anschließend der geförderte Luftstrom der Pumpe über ein Umschaltventil, am Referenzleck vorbei, in den Tank gepumpt. Ist der Tank dicht, baut sich ein höherer Druck auf als beim Pumpen gegen das Referenzleck. Die elektrische Stromaufnahme der Pumpe ist somit höher als im Falle des Referenzlecks. Bei einem Leck mit einem Öffnungsquerschnitt größer als 0,5 mm dagegen wird der sich einstellende Druck unterhalb des Referenzdrucks liegen und die Stromaufnahme damit niedriger sein.

Ferner geht aus der deutschen unveröffentlichten Patentanmeldung mit dem amtlichen Az. 100 18 441.3 hervor, die Dichtheitsprüfung nach dem vorbeschriebenen Referenzmessprinzip, allerdings mittels eines in die Tankentlüftungsanlage eingebrachten Unterdrucks durchzuführen.

Der Erfindung liegt nun die Erkenntnis zugrunde, dass sich insbesondere im Fahrzeugbetrieb Feuchtigkeit oder sogar Flüssigkeit, beispielsweise Kondensat, in die Flügelzellenpumpe einlagern kann. Dadurch tritt eine erhebliche Verfälschung des jeweils ermittelten Pumpenstroms ein und es kommt zu Fehlerkennungen des Dichtigkeitsgrades.

Der vorliegenden Erfindung liegt deshalb die Aufgabe zugrunde, ein eingangs genanntes Verfahren bzw. eine Vorrichtung dahingehend zu verbessern, dass die vorgenannten Nachteile des Standes der Technik, d.h. die genannten Fehldiagnosen aufgrund einer Einlagerung bzw. Ansammlung von Feuchtigkeit in die Druckquelle, vermieden werden.

Die Aufgabe wird gelöst durch die Merkmale der unabhängigen Ansprüche. Vorteilhafte Ausgestaltungen sind in den abhängigen Ansprüchen angeführt.

Die Besonderheit der Erfindung liegt darin, dass zumindest die Druckquelle wenigstens zeitweilig erwärmt wird. Durch die Erwärmung der Druckquelle oder der gesamten Diagnosevorrichtung wird insbesondere erreicht, dass eventuell vorhandene Feuchtigkeit entfernt oder sogar verhindert wird, dass sich an einer kalten Druckquelle Feuchtigkeit, beispielsweise in Form von Kondensat, überhaupt niederschlagen kann.

Gemäß einer ersten Ausgestaltung erfolgt die genannte Erwärmung mittels eines ohmschen Widerstandes, insbesondere eines Negativ-Temperatur-Koeffizient (NTC) Widerstandes. Der Widerstand weist bevorzugt eine Heizleistung im Bereich von 4 Watt auf. Bei dieser Leistung ergeben sich geeignete Aufheizzeiten, so dass die Aufheizung bevorzugt erst kurz vor Durchführung einer Diagnose- und/oder Referenz(leck)messung erfolgen kann, wodurch in erheblichem Maße Energie eingespart wird. Die Verwendung eines NTC-Widerstandes hat zusätzlich den Vorteil, dass dieser aufgrund des negativen Temperaturkoeffizienten bei bereits erhöhter Temperatur wegen des dabei sinkenden elektrischen Widerstandes zusätzlich energiesparend einsetzbar ist.

Eine alternative Ausgestaltung sieht vor, dass die Erwärmung durch geeignete elektrische Ansteuerung des Umschaltventils erfolgt. Dabei kann entweder vorgesehen sein, dass das Umschaltventil mit einer Frequenz- oder einem Tastverhältnis angesteuert wird, wobei die Ansteuerung so erfolgt, dass das Umschaltventil noch nicht in den Betriebszustand übergeht.

Auch kann vorgesehen sein, dass die wenigstens zeitweilige Erwärmung mittels elektrischer Ansteuerung des Umschaltventils mit einer elektrischen Spannung unterhalb der Betriebsspannung erfolgt. Die Verwendung des Umschaltventils selbst für die Erwärmung hat die Vorteile, dass kosteneinsparend ausschließlich auf in einer Diagnoseeinheit bereits vorhandene Komponenten zurückgegriffen werden kann. Denn es ist lediglich eine Anpassung der Steuerung des Umschaltventils, beispielsweise eine einfache Programmanpassung, erforderlich. Gegenüber der ersten Alternative werden insgesamt Mehrkosten für ein zusätzliches Bauteil (NTC-Widerstand), für notwendige elektrische Anschlüsse sowie für eine zusätzliche Endstufe in einem Steuergerät eingespart.

Vorteilhaft erfolgt die Erwärmung während des Fahrzeugbetriebs, jedoch zeitlich außerhalb einer etwa durchgeführten Diagnose- bzw. Referenz(leck)messung. Zudem kann dabei vorgesehen sein, dass die Erwärmung mit einer vorgebbaren Zeitdifferenz vor Beginn einer Diagnose- bzw. Referenzmessung beginnt.

Gemäß einer weiteren Variante der Erfindung bzw. einer optionalen Erweiterung zu den vorgenannten Alternativen kann vorgesehen sein, dass ein Eintreten von Feuchtigkeit und/oder Flüssigkeit in die Druckquelle mittels eines am Eingang der Druckquelle angeordneten Rückschlagventils erfolgt. Das Rückschlagventil lässt sich dabei vorteilhaft im Anschlussteil der Druckquelle unterbringen.

Die Erfindung bezieht sich ferner auf eine in ein Kraftfahrzeug oder eine andere ein hier betroffenes Behältnis aufweisende Anlage anschließbare oder einbaubare Diagnoseeinheit, die bevorzugt genannte Mittel zur Erwärmung der Druckquelle oder der gesamten Diagnoseeinheit aufweist.

Die Erfindung wird nachfolgend, unter Heranziehung der Zeichnung, anhand eines Ausführungsbeispiels näher erläutert, aus dem weitere Merkmale und Vorteile der Erfindung hervorgehen.

Die einzige Figur zeigt eine Tankentlüftungsanlage, bei welcher ein von der Erfindung Gebrauch machendes Verfahren bzw. eine Vorrichtung zur Anwendung kommen.

Die in der Figur schematisch dargestellte Tankentlüftungsanlage umfasst einen Tank 10, der über eine Tankanschlussleitung 12 mit einem Aktivkohlefilter 14 verbunden ist. Ein Saugrohr 16 einer (nicht gezeigten) Brennkraftmaschine ist, ebenfalls über den Aktivkohlefilter 14, mittels einer Ansaugleitung 18 und über ein Tankentlüftungsventil 20 mit dem Tank 10 verbunden.

Im Betrieb der (nicht gezeigten) Brennkraftmaschine oder beim Betanken des Tanks 10 bilden sich im Tank flüchtige Kohlenwasserstoffdämpfe, die über die Leitung 12 in den Aktivkohlefilter 14 gelangen und in diesem in bekannter Weise reversibel gebunden werden.

Bei von einer (nicht gezeigten) Steuereinheit zeitweilig öffnend angesteuertem Tankentlüftungsventil 20 und entsprechend angesteuertem Umschaltventil 32 wird nun Frischluft 22 aus der Umgebung durch den Aktivkohlefilter 14 hindurch angesaugt, wobei etwa gespeicherter Kraftstoff an die eingesaugte Luft abgegeben wird und der Aktivkohlefilter 14 sich dabei regeneriert. Ferner ist ein passiver Filter 24 vorgesehen, der die Anlage bzw. eine dem Aktivkohlefilter 14 vorgeschaltete Leitung 26, 26' mit Umgebungsluft aus der Umgebung des Fahrzeuges verbindet.

Um die Dichtigkeit der Tankentlüftungsanlage zu diagnostizieren, ist eine mit dem Aktivkohlefilter 14 verbundene Leckdiagnoseeinheit 28 vorgesehen. Es ist anzumerken, dass die gezeigte Position der Diagoseeinheit 28 innerhalb der gezeigten Tankentlüftungsanlage nur beispielhaft ist und diese auf einem anderen technischen Einsatzgebiet durchaus auch an anderer Stelle, beispielsweise unmittelbar am Tank, angeordnet sein kann.

Die gezeigte Diagnoseeinheit 28 weist eine mittels einer (nicht gezeigten) Steuereinheit angesteuerte Flügelzellenpumpe 30 auf. Es versteht sich, dass die Flügelzellenpumpe 30 nur einen bevorzugten Pumpentyp darstellt und ggf. durch einen anderen Pumpentyp, wie beispielsweise eine Membranpumpe oder dergleichen, austauschbar ist. Der Pumpe 30 vorgeschaltet ist ein Umschaltventil 32, beispielsweise ein 3/2-Wegeventil. In einen separaten, parallel zum Umschaltventil 32 angeordneten Leitungszweig 34 ist ein Referenzleck 36 eingebracht. Das Referenzleck 36 wird in dem Ausführungsbeispiel mittels eines Magnetschiebeventils 38 geöffnet bzw. geschlossen. Die jeweilige Dimensionierung des Referenzlecks 36 ist so gewählt, dass sie der Größe des zu erfassenden Lecks entspricht. Im Falle der eingangs genannten US-Norm weist das Referenzleck 36 demnach einen Öffnungsquerschnitt von etwa 0,5 mm auf.

Das Umschaltventil 32 hat zwei Schaltstellungen. In der ersten Stellung, und zwar bei geschlossenem Referenzleck 36, wird die Pumpe 30 über den Aktivkohlefilter 14 mit dem Tank 10 druckleitend verbunden und pumpt damit Außenluft 22 in den Tank 10. In dem Tank 10 wird so ein Überdruck von etwa 30 hPa erzeugt. Während des Pumpens der Frischluft 22 in den Tank 10, einer von zwei Diagnosestufen, wird kontinuierlich der sich ergebende elektrische Pumpenstrom (Diagnosestrom) erfasst und für eine spätere Auswertung zwischengespeichert.

Es ist anzumerken, dass in der ersten Stellung des Umschaltventils 32, anstelle einer Tankdiagnose, auch die bereits beschriebene Regenerierung des Aktivkohlefilters 14 durchgeführt werden kann, und zwar bei gleichzeitig geöffnetem Tankentlüftungsventil.

Zur Durchführung einer Referenzmessung, der zweiten Diagnosestufe, wird das Umschaltventil 32 vollständig geschlossen, so dass bei Öffnung des Referenzlecks 36 mittels des Magnetschiebeventils 38 wiederum der sich dabei ergebende Pumpenstrom (Referenzstrom) erfasst und ebenfalls zwischengespeichert wird.

Die Diagnoseeinheit 28 weist zudem ein (nicht gezeigtes) Rechnermodul zur Auswertung des zeitlichen Verlaufs der jeweils erfassten Werte des Pumpenstroms auf. Da es sich hierbei um einen herkömmlichen Mikrocontroller oder Prozessor handeln kann, soll hier nicht weiter darauf eingegangen werden. Üblicherweise wird bei der Auswertung als Messwert der Wert genommen, bei dem der zeitliche Gradient des Pumpenstroms einen vorgebbaren Wert überschreitet.

Aus dem Verhältnis von Diagnosestrom zu Referenzstrom lässt sich weiterhin bekanntermaßen auf das Vorliegen einer Undichtigkeit im Tank 10 schließen.

In dem Gehäuse der gezeigten Diagnoseeinheit 28 ist ein NTC-(Negative Temperature Coefficient)Widerstand 40 mit einer Heizleistung von etwa 4 Watt angeordnet. Der mittels einer Spannungsversorgung 42 betriebene NTC wird in Form einer Heizwendel oder dergleichen als Heizung verwendet, um die gesamte Diagnoseeinheit 28 zu erwärmen und so eventuell vorhandene Feuchtigkeit zu entfernen bzw. das Abscheiden von Feuchtigkeit in der Diagnoseeinheit 28 und/oder der Pumpe 30 bereits im Voraus zu verhindern.

Hervorzuheben ist, dass die Verwendung des gezeigten NTC 40 zur Erwärmung der Diagnoseeinheit 28 nur ein Ausführungsbeispiel darstellt. Zudem kann vorgesehen sein, dass energieeinsparend nur die Pumpe 30 lokal erwärmt wird.

Gemäß einem zweiten Ausführungsbeispiel erfolgt die Erwärmung mittels des bereits vorhandenen Umschaltventils 32, und zwar durch geeignete Ansteuervorgehensweisen. In diesem Fall kann der vorbeschriebene NTC-Widerstand 40 entfallen.

In dem gezeigten Ausführungsbeispiel ist das Umschaltventil 32 während des normalen Betriebs des Fahrzeuges, d.h. bei nicht in Betrieb befindlicher Diagnoseeinheit 28 bzw. nicht erfolgender Diagnosemessung, stromlos "offen" geschaltet. So ist das Ventil 32 zumindest im genannten Regenerierbetrieb und bei erfolgender Referenzleckmessung entsprechend geöffnet.

Gemäß einer ersten Variante dieses Ausführungsbeispiels besteht die Vorgehensweise darin, das Umschaltventil 32 mit einer Frequenz bzw. einem Tastverhältnis so anzusteuern, dass sich eine in dem Umschaltventil 32 angeordnete (nicht gezeigte) Ventilplatte nicht oder nur sehr wenig bewegt.

In einer zweiten Variante wird das Umschaltventil 32 bzw. eine in dem Ventil angeordnete (nicht gezeigte) Spule mit einer Spannung, die unterhalb der eigentlichen Betriebsspannung des Ventils 32 liegt, so angesteuert, dass sich die Ventilplatte gerade noch nicht bewegt.

In beiden Varianten ist so viel elektrische Verlustenergie wie möglich zur Heizung des Ventils 32 zu verwenden, jedoch ohne dass das Ventil wirklich betrieben, d.h. die Ventilplatte bewegt wird. Da in beiden Varianten die maximal mögliche Verlustleistung nicht erreicht wird, erfolgt eine entsprechende Kompensation über die Heizdauer, so dass die Erwärmung entsprechend frühzeitig vor der eigentlichen Inbetriebnahme der Diagnoseeinheit 28 zu erfolgen hat.

Gemäß einer weiteren Variante der Erfindung, oder ergänzend zu den vorbeschriebenen Varianten bzw. Ausführungsbeispielen, wird das Eintreten von Feuchtigkeit in die Pumpe 30 dadurch verhindert bzw. zumindest erschwert, dass am Eingang der Pumpe 30 ein Rückschlagventil (RV) 44 angeordnet ist. Mittels des RV 44 wird der Pumpenteil 30 der Diagnoseeinheit 28 gegen Feuchtigkeitseintritt geschützt. Das RV 44 ist so ausgelegt, dass es beim Betrieb der Pumpe 30 ohne große Druckverluste öffnet.

Es ist schließlich anzumerken, dass sich im Falle einer Diagnose des Tanks 10 bzw. der Tankentlüftungsanlage, wie eingangs erwähnt, mittels Unterdruck die Druckrichtung der Pumpe 30 lediglich entsprechend umzukehren ist, jedoch ansonsten entsprechend zu verfahren ist.

## Patentansprüche

1. Verfahren zur Dichtheitsprüfung eines Behältnisses (10), insbesondere einer Tankentlüftungsanlage eines Kraftfahrzeuges, wobei das Behältnis (10) mit einem mittels einer elektrisch betriebenen Druckquelle (30) erzeugten Über- oder Unterdruck beaufschlagt und dabei eine elektrische Kenngröße der Druckquelle (30) ermittelt wird (Diagnosemessung), wobei ein mittels eines Umschaltventils (32) wahlweise betreibbares Referenzleck (36) mit einem entsprechenden mittels der Druckquelle (30) erzeugten Über- oder Unterdruck beaufschlagt und dabei eine elektrische Referenzkenngröße der Druckquelle (30) ermittelt wird (Referenzmessung), und wobei die ermittelte elektrische Kenngröße und die ermittelte Referenzkenngröße verglichen werden und aus dem Ergebnis der Vergleichs auf das Vorliegen einer Undichtigkeit des Behältnisses (10) geschlossen wird, **dadurch gekennzeichnet, dass** zumindest die Druckquelle (30) wenigstens zeitweilig erwärmt wird.

2. Verfahren nach Anspruch 1, **dadurch gekennzeichnet, dass** die wenigstens zeitweilige Erwärmung mittels eines ohmschen Widerstandes (40), insbesondere eines Negativ-Temperatur-Koeffizient (NTC) Widerstandes, erfolgt.

3. Verfahren nach Anspruch 2, **dadurch gekennzeichnet, dass** der ohmsche Widerstand (40) eine Heizleistung im Bereich von 1 - 10 Watt, bevorzugt 4 Watt, aufweist.

4. Verfahren nach Anspruch 1, **dadurch gekennzeichnet, dass** die wenigstens zeitweilige Erwärmung mittels elektrischer Ansteuerung des Umschaltventils (32) mit einer Frequenz- oder einem Tastverhältnis durchgeführt wird, wobei die Ansteuerung so erfolgt, dass das Umschaltventil (32) noch nicht in den Betriebszustand übergeht.

5. Verfahren nach Anspruch 1, **dadurch gekennzeichnet, dass** die wenigstens zeitweilige Erwärmung mittels elektrischer Ansteuerung des Umschaltventils (32) mit einer elektrischen Spannung unterhalb dessen Betriebsspannung erfolgt.

6. Verfahren nach einem der vorhergehenden Ansprüche, **dadurch gekennzeichnet, dass** die wenigstens zeitweilige Erwärmung während des Fahrzeugbetriebs, allerdings zeitlich außerhalb einer etwa durchgeführten Diagnose- bzw. Referenzmessung, erfolgt.

7. Verfahren nach Anspruch 6, **dadurch gekennzeichnet, dass** die Erwärmung mit einer vorgebbaren Zeitdifferenz vor Beginn einer Diagnose- bzw. Referenzmessung erfolgt.

8. Verfahren zur Dichtheitsprüfung eines Behältnisses (10), insbesondere einer Tankentlüftungsanlage eines Kraftfahrzeuges, insbesondere zur Anwendung bei einem Verfahren gemäß einem der vorhergehenden Ansprüche, wobei das Behältnis (10) mit einem mittels einer elektrisch betriebenen Druckquelle (30) erzeugten Über- oder Unterdruck beaufschlagt und dabei eine elektrische Kenngröße der Druckquelle (30) ermittelt wird (Diagnosemessung), wobei ein mittels eines Umschaltventils (32) wahlweise betreibbares Referenzleck (36) mit einem entsprechenden mittels der Druckquelle (30) erzeugten Über- oder Unterdruck beaufschlagt und dabei eine elektrische Referenzkenngröße der Druckquelle (30) ermittelt wird (Referenzmessung), und wobei die ermittelte elektrische Kenngröße und die ermittelte Referenzkenngröße verglichen werden und aus dem Ergebnis der Vergleichs auf das Vorliegen einer Undichtigkeit des Behältnisses (10) geschlossen wird, **dadurch gekennzeichnet, dass** ein Eintreten von Feuchtigkeit und/oder Flüssigkeit in die Druckquelle (30) mittels eines am Eingang der Druckquelle (30) angeordneten Rückschlagventils (44) verhindert wird.

9. Vorrichtung zur Dichtheitsprüfung eines Behältnisses (10), insbesondere einer Tankentlüftungsanlage eines Kraftfahrzeuges, nach dem Verfahren nach einem der vorhergehenden Ansprüche, mit einer mit dem Behältnis (10) und mit einem Referenzleck (36) verbindbaren elektrisch betriebenen Druckquelle (30), mit einem Umschaltventil (32) zur wahlweisen Verbindung der Druckquelle (30) mit dem Behältnis (10) und dem Referenzleck (36), **gekennzeichnet durch** Mittel (40) zur wenigstens zeitweiligen Erwärmung der Druckquelle (30).

10. Vorrichtung nach Anspruch 9, **gekennzeichnet durch** einen ohmschen Widerstand (40), insbesondere einen Negativ-Temperatur-Koeffizient (NTC) Widerstand, mit einer Heizleistung im Bereich von 1 - 10 Watt, bevorzugt 4 Watt.

11. Vorrichtung nach Anspruch 9, **gekennzeichnet durch** Mittel zur elektrisches Ansteuerung des Umschaltventils (32) mit einem Frequenz- oder Tastverhältnis, bei dem das Umschaltventil (32) noch nicht in den Betriebszustand übergeht.

12. Vorrichtung nach Anspruch 9, **gekennzeichnet durch** Mittel zur elektrischen Ansteuerung des Umschaltventils (32) mit einer Spannung unterhalb dessen Betriebsspannung.

13. Vorrichtung zur Dichtheitsprüfung eines Behältnisses (10), insbesondere einer Tankentlüftungsanlage eines Kraftfahrzeuges, insbesondere zur Verwendung in einer Vorrichtung nach einem der Ansprüche 9 bis 12, mit einer mit dem Behältnis (10) und mit einem Referenzleck (36) verbindbaren elektrisch betriebenen Druckquelle (30), mit einem Umschaltventil (32) zur wahlweisen Verbindung der Druckquelle (30) mit dem Behältnis (10) und dem Referenzleck (36), **gekennzeichnet durch** ein am Eingang der Druckquelle (30) angeordnetes Rückschlagventil (44).

14. Vorrichtung nach einem der Ansprüche 9 bis 13, **dadurch gekennzeichnet, dass** die Druckquelle (30) eine Flügelzellenpumpe ist.

## Claims

1. Method for testing the tightness of a container (10), in particular of a tank ventilation system of a motor vehicle, the container (10) having a positive or negative pressure produced by means of an electrically operated pressure source (30) applied to it and, in the process, an electric characteristic variable of the pressure source (30) being determined (diagnostic measurement), a reference leak (36), which can optionally be operated by means of a switch-over valve (32), having a corresponding positive or negative pressure produced by means of the pressure source (30) applied to it and, in the process, an electric reference characteristic variable of the pressure source (30) being determined (reference measurement), and the determined electric characteristic variable and the determined reference characteristic variable being compared and, from the result of the comparison, a conclusion being drawn as to the presence of a leakage in the container (10), **characterized in that** at least the pressure source (30) is at least temporarily heated.

2. Method according to Claim 1, **characterized in that** the at least temporary heating takes place by means of an ohmic resistor (40), in particular a negative temperature coefficient (NTC) resistor.

3. Method according to Claim 2, **characterized in that** the ohmic resistor (40) has a heating capacity in the range of from 1 - 10 watts, preferably 4 watts.

4. Method according to Claim 1, **characterized in that** the at least temporary heating is carried out by means of electric activation of the switch-over valve (32) with a frequency-response ratio or pulse-duty factor, the activation taking place in such a manner that the switch-over valve (32) does not yet pass into the operating state.

5. Method according to Claim 1, **characterized in that** the at least temporary heating takes place by means of electric activation of the switch-over valve (32) with an electric voltage below the operating voltage thereof.

6. Method according to one of the preceding claims, **characterized in that** the at least temporary heating takes place during operation of the vehicle, but, in terms of time, outside a, for example, diagnostic or reference measurement carried out.

7. Method according to Claim 6, **characterized in that** the heating takes place with a specifiable time difference before the beginning of a diagnostic or reference measurement.

8. Method for testing the tightness of a container (10), in particular of a tank ventilation system of a motor vehicle, in particular for use in a method according to one of the preceding claims, the container (10) having a positive or negative pressure produced by means of an electrically operated pressure source (30) applied to it and, in the process, an electric characteristic variable of the pressure source (30) being determined (diagnostic measurement), a reference leak (36), which can optionally be operated by means of a switch-over valve (32), having a corresponding positive or negative pressure produced by means of the pressure source (30) applied to it and, in the process, an electric reference characteristic variable of the pressure source (30) being determined (reference measurement), and the determined electric characteristic variable and the determined reference characteristic variable being compared and, from the result of the comparison, a conclusion being drawn as to the presence of a leakage in the container (10), **characterized in that** moisture and/or liquid is prevented from entering the pressure source (30) by means of a nonreturn valve arranged at the entry to the pressure source (30).

9. Device for testing the tightness of a container (10), in particular of a tank ventilation system of a motor vehicle, according to the method according to one of the preceding claims, with an electrically operated pressure source (30) which can be connected to the container (10) and to a reference leak (36), and with a switch-over valve (32) for optionally connecting the pressure source (30) to the container (10) and the reference leak (36), **characterized by** means (40) for the at least temporary heating of the pressure source (30).

10. Device according to Claim 9, **characterized by** an ohmic resistor (40), in particular a negative temperature coefficient (NTC) resistor, with a heating capacity in the range of from 1 - 10 watts, preferably 4 watts.

11. Device according to Claim 9, **characterized by** means for the electrical activation of the switch-over valve (32) with a frequency-response ratio or pulse-duty factor, in which the switch-over valve (32) does not pass into the operating state.

12. Device according to Claim 9, **characterized by** means for the electrical activation of the switch-over valve (32) with a voltage below the operating voltage thereof.

13. Device for testing the tightness of a container (10), in particular of a tank ventilation system of a motor vehicle, in particular for use in a device according to one of Claims 9 to 12, with an electrically operated pressure source (30) which can be connected to the container (10) and to a reference leak (36), and with a switch-over valve (32) for optionally connecting the pressure source (30) to the container (10) and the reference leak (36), **characterized by** a nonreturn valve (44) arranged at the entry to the pressure source (30).

14. Device according to one of Claims 9 to 13, **characterized in that** the pressure source (30) is a vane pump.

## Revendications

1. Procédé de contrôle d'étanchéité d'un récipient (10), notamment d'une installation d'aération de réservoir d'un véhicule automobile, selon lequel on soumet le récipient (10) à une pression ou une dépression générée par une source de pression (30) à entraînement électrique et on détermine une grandeur électrique caractéristique de la source de pression (30) (mesure de diagnostic), et à l'aide d'une vanne de commutation (32) on applique sélectivement à une fuite de référence (36), une pression ou une dépression générée de façon correspondante par la source de pression (30) et
on détermine une grandeur électrique de référence de la source de pression (30) (mesure de référence) et
on compare la grandeur électrique caractéristique déterminée et la grandeur caractéristique de référence déterminée et à partir du résultat de la comparaison on conclut que le récipient (10) a un défaut d'étanchéité,
**caractérisé en ce qu'**
on chauffe au moins par intermittence la source de pression (30).

2. Procédé selon la revendication 1,
**caractérisé en ce qu'**
on effectue le chauffage au moins intermittent à l'aide d'une résistance ohmique (40), notamment d'une résistance à coefficient de température négatif (NTC).

3. Procédé selon la revendication 2,
**caractérisé en ce que**
la résistance ohmique (40) a une plage de puissance comprise entre 1 et 10 watts et de préférence à 4 watts.

4. Procédé selon la revendication 1,
**caractérisé en ce qu'**
on effectue le chauffage au moins intermittent à l'aide d'une commande électrique de la vanne de commutation (32) avec une certaine fréquence ou un rapport de travail et la commande se fait pour que la vanne de commutation (32) ne se trouve pas encore en état de fonctionner.

5. Procédé selon la revendication 1,
**caractérisé en ce qu'**
on effectue le chauffage au moins intermittent à l'aide d'une commande électrique de la vanne de commutation (32) par une tension électrique inférieure à sa tension de fonctionnement.

6. Procédé selon l'une des revendications précédentes,
**caractérisé en ce qu'**
on effectue le chauffage au moins intermittent pendant le fonctionnement du véhicule, toutefois à l'extérieur du temps pendant lequel on effectue une mesure de référence ou une mesure de diagnostic.

7. Procédé selon la revendication 6,
**caractérisé en ce que**
l'élévation de température se fait à l'aide d'une différence de temps pré-définie avant le début d'une mesure de diagnostic ou de référence.

8. Procédé de contrôle d'étanchéité d'un récipient (10), notamment d'une installation d'aération de réservoir d'un véhicule automobile, notamment pour l'application d'un procédé selon l'une des revendications précédentes, selon lequel, on applique au récipient (10) une pression ou une dépression engendrée par une source de pression (30) à fonctionnement électrique et
on détermine ainsi une grandeur électrique caractéristique de la source de pression (30) (mesure de diagnostic), et on sollicite une fuite de référence (36) qui peut fonctionner sélectivement avec une vanne de commutation (32) par une pression ou une dépression générée de manière correspondante par la source de pression (30) et on détermine une grandeur électrique caractéristique de référence de la source de pression (30) (mesure de référence) et on compare la grandeur caractéristique électrique déterminée et la grandeur caractéristique de référence obtenue et à partir du résultat de la comparaison on conclut à l'existence d'un défaut d'étanchéité du récipient (10),
**caractérisé en ce qu'**
on évite la pénétration d'humidité et/ou de liquide dans la source de pression (30) à l'aide d'un clapet anti-retour (44) installé à l'entrée de la source de pression (30).

9. Dispositif de contrôle d'étanchéité d'un récipient (10), notamment d'une installation d'aération de réservoir d'un véhicule automobile selon le procédé de l'une des revendications précédentes, comportant une source de pression (10) à entraînement électrique, susceptible d'être reliée au réservoir (10) et à une fuite de référence (36), et comportant une soupape de commutation (32) pour relier sélectivement la source de pression (30) au réservoir (10) et à la fuite de référence (36),
**caractérisé par**
des moyens (40) pour chauffer au moins de manière intermittente la source de pression (30).

10. Dispositif selon la revendication 9,
**caractérisé par**
une résistance ohmique (40), notamment une résistance à coefficient de température négatif (résistance NTC) offrant une puissance de chauffage de l'ordre de 1 à 10 watts et de préférence égale à 4 watts.

11. Dispositif selon la revendication 9,
**caractérisé par**
des moyens de commande électriques de la vanne de commutation (32) à une fréquence ou suivant un rapport de travail pour lequel la vanne de commutation (32) ne passe pas tout de suite en mode de fonctionnement.

12. Dispositif selon la revendication 9,
**caractérisé par**
des moyens de commande électriques de la vanne de commutation (32) avec une tension inférieure à sa tension de fonctionnement.

13. Dispositif de contrôle d'étanchéité d'un récipient (10), notamment d'une installation d'aération d'un réservoir de véhicule, notamment pour modifier dans un dispositif selon l'une des revendications 9 à 12, une source de pression (30) à fonctionnement électrique, reliée au récipient (10) et à une fuite de référence (36), cette source de pression ayant une vanne de commutation (32) pour relier sélectivement la source de pression (30) au récipient (10) et à la fuite de référence (36),
**caractérisé par**
un clapet anti-retour (44) installé à l'entrée de la source de pression (30).

14. Dispositif selon la revendication 9 à 13,
**caractérisé en ce que**
la source de pression (30) est une pompe à ailette.
